# EUROPÄISCHE PATENTANMELDUNG

(11) **EP 4 390 286 A1**
(43) Veröffentlichungstag der Anmeldung: **26.06.2024**
(21) Anmeldenummer: 22214596.3
(22) Anmeldetag: 19.12.2022
(51) Int. Cl.: F27B 9/28, F27B 9/36, F27B 9/40, F27D 19/00, F27D 21/00, F27D 99/00, H05B 6/06, B21B 37/74, B21B 45/00

(54) **VERBESSERTER BETRIEB EINES INDUKTIONSOFENS**

(71) Anmelder: Primetals Technologies Austria GmbH, 4031 Linz (AT); ABP Induction Systems GmbH, 44147 Dortmund (DE)
(72) Erfinder: Baumgartner, Kerstin, 4224 Wartberg ob der Aist (DE); Mohr, Markus, 44149 Dortmund (DE); Schwarz, Gero, 4800 Attnang (AT); Umbrasko, Andrej, 59439 Holzwickede (DE); Zahedi, Michael, 4502 St. Marien (AT)
(74) Vertreter: Metals@Linz

(57) **Zusammenfassung**

In einem Induktionsofen (1) wird ein flaches Walzgut (2) aus Metall erwärmt. Das Walzgut (2) durchläuft den Induktionsofen (1) in einer Längsrichtung (x). Es erstreckt sich quer dazu von einer ersten zu einer zweiten Walzgutkante (3, 4). Der Induktionsofen (1) weist mehrere Modulpaare (5) auf, die in der Längsrichtung (x) gesehen sequenziell aufeinanderfolgen und jeweils ein erstes und ein zweites Induktionsmodul (6, 7) aufweisen. Die Induktionsmodule (6, 7) sind in der Querrichtung (y) gesehen an einer jeweiligen Anfangsposition (p1*, p2*) positioniert, so dass die ersten Induktionsmodule (6) auf die erste Walzgutkante (3) zu und die zweiten Induktionsmodule (7) auf die zweite Walzgutkante (4) zu versetzt angeordnet sind. Die Induktionsmodule (6, 7) werden jeweils über eine eigene, dem jeweiligen Induktionsmodul (6, 7) proprietär zugeordnete Energieversorgungseinrichtung (8) mit elektrischer Energie versorgt. Für jedes Induktionsmodul (6, 7) ist eine jeweilige elektrische Sollgröße (I1*, I2*) festgelegt. Es wird überwacht, ob Istgrößen (11, 12), mit denen die Induktionsmodule (6, 7) betrieben werden, mit ihren jeweiligen Sollgrößen (I1*, I2*) übereinstimmen. In dem Fall, dass ausschließlich eine Istgröße (I11), mit der eines der ersten Induktionsmodule (61) betrieben wird, gegenüber ihrer korrespondierenden Sollgröße (I11*) einen reduzierten Wert aufweist, werden unter Beibehaltung des Betriebs aller zweiten Induktionsmodule (71 bis 75) die Sollgrößen (I12* bis I15*) für die verbleibenden ersten Induktionsmodule (62 bis 65) erhöht, so dass eine durch die reduzierte Istgröße (I11) bewirkte verringerte Erwärmung des Walzguts (2) so weit wie möglich kompensiert wird.

## Beschreibung

### Gebiet der Technik

Die vorliegende Erfindung geht aus von einem Erwärmungsverfahren für ein flaches Walzgut aus Metall in einem Induktionsofen,
- wobei das Walzgut den Induktionsofen in einer Längsrichtung durchläuft und sich in einer quer zur Längsrichtung verlaufenden Querrichtung von einer ersten zu einer zweiten Walzgutkante erstreckt,
- wobei der Induktionsofen eine Mehrzahl von Modulpaaren aufweist,
- wobei die Modulpaare in der Längsrichtung gesehen sequenziell aufeinanderfolgen und jeweils ein erstes und ein zweites Induktionsmodul aufweisen,
- wobei die Induktionsmodule in der Querrichtung gesehen an einer jeweiligen Anfangsposition positioniert werden,
- wobei die Anfangspositionen derart bestimmt sind, dass die ersten Induktionsmodule auf die erste Walzgutkante zu und die zweiten Induktionsmodule auf die zweite Walzgutkante zu versetzt angeordnet sind,
- wobei die Induktionsmodule jeweils über eine eigene, dem jeweiligen Induktionsmodul proprietär zugeordnete Energieversorgungseinrichtung mit elektrischer Energie versorgt werden,
- wobei für die Induktionsmodule eine jeweilige elektrische Sollgröße festgelegt ist,
- wobei überwacht wird, ob elektrische Istgrößen, mit denen die Induktionsmodule betrieben werden, mit ihren jeweiligen Sollgrößen übereinstimmen,

Die vorliegende Erfindung geht weiterhin aus von einem Steuerprogramm für eine Steuereinrichtung eines Induktionsofens, in dem ein flaches Walzgut aus Metall erwärmt werden soll,
- wobei das Walzgut den Induktionsofen in einer Längsrichtung durchläuft und sich in einer quer zur Längsrichtung verlaufenden Querrichtung von einer ersten zu einer zweiten Walzgutkante erstreckt,
- wobei der Induktionsofen eine Mehrzahl von Modulpaaren aufweist,
- wobei die Modulpaare in der Längsrichtung gesehen sequenziell aufeinanderfolgen und jeweils ein erstes und ein zweites Induktionsmodul aufweisen,
- wobei die Induktionsmodule in der Querrichtung gesehen an einer jeweiligen Anfangsposition positioniert werden,
- wobei die Anfangspositionen derart bestimmt sind, dass die ersten Induktionsmodule auf die erste Walzgutkante zu und die zweiten Induktionsmodule auf die zweite Walzgutkante zu versetzt angeordnet sind,
- wobei die Induktionsmodule jeweils über eine eigene, dem jeweiligen Induktionsmodul proprietär zugeordnete Energieversorgungseinrichtung mit elektrischer Energie versorgt werden,
- wobei für die Induktionsmodule eine jeweilige elektrische Sollgröße festgelegt ist,
wobei das Steuerprogramm Maschinencode umfasst, der von der Steuereinrichtung abarbeitbar ist, wobei die Abarbeitung des Maschinencodes durch die Steuereinrichtung bewirkt, dass die Steuereinrichtung überwacht, ob elektrische Istgrößen, mit denen die Induktionsmodule betrieben werden, mit ihren jeweiligen Sollgrößen übereinstimmen.

Die vorliegende Erfindung geht weiterhin aus von einer Steuereinrichtung eines Induktionsofens, in dem ein flaches Walzgut aus Metall erwärmt werden soll, wobei die Steuereinrichtung mit einem derartigen Steuerprogramm programmiert ist, so dass die Steuereinrichtung den Induktionsofen gemäß einem derartigen Erwärmungsverfahren betreibt.

Die vorliegende Erfindung geht weiterhin aus von einem Induktionsofen zum Erwärmen eines flachen Walzguts aus Metall, das den Induktionsofen in einer Längsrichtung durchläuft und sich in einer quer zur Längsrichtung verlaufenden Querrichtung von einer ersten zu einer zweiten Walzgutkante erstreckt,
- wobei der Induktionsofen eine Mehrzahl von Modulpaaren aufweist,
- wobei die Modulpaare in der Längsrichtung gesehen sequenziell aufeinanderfolgen und jeweils ein erstes und ein zweites Induktionsmodul aufweisen,
- wobei die Induktionsmodule in der Querrichtung gesehen an einer jeweiligen Anfangsposition positioniert werden,
- wobei die Anfangspositionen derart bestimmt sind, dass die ersten Induktionsmodule auf die erste Walzgutkante zu und die zweiten Induktionsmodule auf die zweite Walzgutkante zu versetzt angeordnet sind,
- wobei die Induktionsmodule jeweils über eine eigene, dem jeweiligen Induktionsmodul proprietär zugeordnete Energieversorgungseinrichtung mit elektrischer Energie versorgt werden,
- wobei der Induktionsofen eine derartige Steuereinrichtung aufweist, welche den Induktionsofen gemäß einem derartigen Erwärmungsverfahren steuert.

### Stand der Technik

Die genannten Gegenstände sind Fachleuten allgemein bekannt.

### Zusammenfassung der Erfindung

Vor dem Warmwalzen eines flachen Walzguts aus Metall, insbesondere aus Stahl, muss das Walzgut auf die für das Warmwalzen erforderliche Temperatur gebracht werden. Weiterhin müssen auch Temperaturunterschiede, die innerhalb des flachen Walzguts auftreten, so weit wie möglich ausgeglichen werden. Das Aufheizen eines derartigen flachen Walzguts und der Ausgleich von Temperaturunterschieden erfolgen in einem Ofen.

Die zugehörigen Öfen können auf verschiedene Art und Weise ausgebildet sein. Oftmals handelt es sich um Induktionsöfen, die von dem Walzgut in einer Längsrichtung durchlaufen werden. Diese Vorgehensweise ist insbesondere bei einer Endlosanlage, bei welcher das Walzgut der Walzstraße direkt aus der Gießhitze heraus zugeführt wird üblich. Das Walzgut kann vor dem Walzen nach Bedarf in einzelne Brammen oder dergleichen unterteilt werden oder auch nicht unterteilt werden.

Zum Erzeugen der Wirbelströme in dem flachen Walzgut, die über den intrinsischen ohmschen Widerstand des flachen Walzguts die entsprechende Erwärmung bewirken, können als Induktionsmodule Längsfeldmodule oder Querfeldmodule eingesetzt werden. In der Praxis erfolgt bei einem relativ dicken Walzgut die Erwärmung meist mittels Längsfeldmodulen. Längsfeldmodule werden mittig zum Walzgut positioniert. Ihre Positionierung wird danach nicht mehr geändert. Bei einem relativ dünnen Walzgut erfolgt die Erwärmung meist mittels Querfeldmodulen.

Querfeldmodule werden in der Regel außermittig zum Walzgut positioniert. Ein einzelnes Querfeldmodul bewirkt daher in aller Regel eine in Querrichtung des Walzguts gesehen unsymmetrische Erwärmung des Walzguts. Insbesondere wird eine der beiden Walzgutkanten stärker erwärmt als die andere Walzgutkante. Zur Vermeidung einer unsymmetrischen Erwärmung des Walzguts werden die Querfeldmodule daher zu Modulpaaren zusammengefasst, wobei je eines der beiden Module die eine bzw. die andere Walzgutkante stärker erwärmt. Die Kombination der beiden Querfeldmodule des jeweiligen Modulpaares bewirkt eine - zumindest im wesentlichen - symmetrische Erwärmung des Walzguts.

Im Betrieb des Induktionsofens kann es geschehen, dass ein einzelnes Induktionsmodul vollständig oder teilweise ausfällt. Im Stand der Technik wird in diesem Fall das jeweils andere Induktionsmodul des entsprechenden Modulpaares abgeschaltet bzw. dessen Betrieb reduziert, um weiterhin eine symmetrische Erwärmung des Walzguts zu bewirken. Bereits dies bewirkt eine deutliche Reduktion der Gesamtenergie, die mittels des Induktionsofens in das flache Walzgut eingebracht werden kann. Wenn zusätzlich ein weiteres Induktionsmodul eines anderen Modulpaares vollständig oder teilweise ausfällt, wird die gleiche Vorgehensweise auch für das andere Induktionsmodul dieses Modulpaares ergriffen. Dadurch verschärft sich diese Situation noch weiter. Die Folge können Störungen im Betrieb der dem Induktionsofen nachgeordneten Walzstraße sein.

Die Aufgabe der vorliegenden Erfindung besteht darin, Möglichkeiten zu schaffen, mittels derer die Auswirkungen des - vollständigen oder teilweisen - Ausfalls eines einzelnen Induktionsmoduls oder auch mehrerer Induktionsmodule so gering wie möglich gehalten werden.

Die Aufgabe wird durch ein Erwärmungsverfahren mit den Merkmalen des Anspruchs 1 gelöst. Vorteilhafte Ausgestaltungen des Erwärmungsverfahrens sind Gegenstand der abhängigen Ansprüche 2 bis 6.

Erfindungsgemäß wird ein Erwärmungsverfahren der eingangs genannten Art dadurch ausgestaltet, dass in dem Fall, dass ausschließlich eine Istgröße, mit der eines der ersten Induktionsmodule betrieben wird, gegenüber ihrer korrespondierenden Sollgröße einen reduzierten Wert aufweist, unter Beibehaltung des Betriebs aller zweiten Induktionsmodule die Sollgrößen für die verbleibenden ersten Induktionsmodule erhöht werden, so dass eine durch die reduzierte Istgröße bewirkte verringerte Erwärmung des Walzguts so weit wie möglich kompensiert wird.

Dadurch bleibt insbesondere die Belastung der zweiten Induktionsmodule so gering wie möglich. Oftmals können die Sollgrößen für die zweiten Induktionsmodule unverändert beibehalten werden. Aber auch wenn die Sollgrößen der zweiten Induktionsmodule variiert werden, werden die zweiten Induktionsmodule weiter betrieben.

Soweit eine Kompensation der verringerten Erwärmung des Walzguts nicht möglich ist, werden in der Regel die zweiten Sollgrößen mehrerer zweiten Induktionsmodule reduziert. Dadurch kann zum einen weiterhin eine in Breitenrichtung des Walzguts gesehen gleichmäßige oder zumindest symmetrische Erwärmung des Walzguts gewährleistet werden, wobei weiterhin die Änderung der Erwärmung auf die Einwirkungsbereiche mehrerer zweiter Induktionsmodule verteilt wird.

Oftmals sind bei einem vollständigen oder teilweisen Ausfall ausschließlich eines ersten Induktionsmoduls keine weiteren Maßnahmen erforderlich. Gegebenenfalls können aber zusätzlich die zweiten Induktionsmodule, ausgehend von ihren jeweiligen Anfangspositionen, zu verfahren werden. Dadurch kann Unsymmetrien im Temperaturprofil des Walzguts entgegengewirkt werden.

Vorzugsweise werden weiterhin in dem Fall, dass sowohl eine Istgröße, mit der eines der ersten Induktionsmodule betrieben wird, als auch eine Istgröße, mit der eines der zweiten Induktionsmodule betrieben wird, gegenüber ihrer korrespondierenden Sollgröße einen reduzierten Wert aufweisen, die Sollgrößen für die verbleibenden ersten und zweiten Induktionsmodule erhöht, so dass eine durch die reduzierten Istgrößen bewirkte verringerte Erwärmung des Walzguts so weit wie möglich kompensiert wird. Dadurch können die Auswirkungen des vollständigen oder teilweisen gleichzeitigen Ausfalls eines ersten und eines zweiten Induktionsmoduls so gering wie möglich gehalten werden.

Auch bei einem vollständigen oder teilweisen gleichzeitigen Ausfall sowohl eines ersten Induktionsmoduls als auch eines zweiten Induktionsmoduls sind oftmals keine weiteren Maßnahmen erforderlich. Gegebenenfalls können aber zusätzlich die ersten und zweiten Induktionsmodule, ausgehend von ihren jeweiligen Anfangspositionen, verfahren werden. Auch dadurch kann gegebenenfalls einer einseitigen Erwärmung einer Walzgutkante gegenüber der anderen Walzgutkante entgegengewirkt werden.

Zusatzwerte, um welche die Sollgrößen für die verbleibenden ersten und zweiten Induktionsmodule erhöht oder reduziert werden, können nach Bedarf bestimmt werden. Im einfachsten Fall erfolgt - getrennt für erste und zweite Induktionsmodule - eine gleichmäßige Verteilung auf die verbleibenden Induktionsmodule. Zu besseren Ergebnissen führt es jedoch, wenn die Zusatzwerte in Abhängigkeit von einem anfänglichen Temperaturprofil des flachen Walzguts vor dem Zuführen zum Induktionsofen, Betriebsparametern des Induktionsofens (beispielsweise einer Transportgeschwindigkeit, mit der das Walzgut durch den Induktionsofen gefördert wird, oder einer Durchlaufzeit, die das Walzgut zum Durchlaufen des Induktionsofens benötigt) und einem gewünschten finalen Temperaturprofil des flachen Walzguts nach dem Auslaufen aus dem Induktionsofen bestimmt werden. Gleiches gilt gegebenenfalls auch für Positionsänderungen, um welche die Induktionsmodule verfahren werden.

Die Aufgabe wird weiterhin durch ein Steuerprogramm mit den Merkmalen des Anspruchs 7 gelöst. Eine vorteilhafte Ausgestaltung des Steuerprogramms ist Gegenstand des abhängigen Anspruchs 8.

Erfindungsgemäß bewirkt die Abarbeitung des Steuerprogramms durch die Steuereinrichtung, dass die Steuereinrichtung zusätzlich zu den bereits genannten Maßnahmen in dem Fall, dass ausschließlich eine Istgröße, mit der eines der ersten Induktionsmodule betrieben wird, gegenüber ihrer korrespondierenden Sollgröße einen reduzierten Wert aufweist, unter Beibehaltung des Betriebs aller zweiten Induktionsmodule die Sollgrößen für die verbleibenden ersten Induktionsmodule erhöht, so dass eine durch die reduzierte Istgröße bewirkte verringerte Erwärmung des Walzguts so weit wie möglich kompensiert wird.

Vorzugsweise bewirkt die Abarbeitung des Maschinencodes durch die Steuereinrichtung zusätzlich, dass die Steuereinrichtung auch die zusätzlichen Maßnahmen der vorteilhaften Ausgestaltungen des Erwärmungsverfahrens realisiert.

Die Aufgabe wird weiterhin durch eine Steuereinrichtung mit den Merkmalen des Anspruchs 9 gelöst. Erfindungsgemäß ist die Steuereinrichtung mit einem erfindungsgemäßen Steuerprogramm programmiert, so dass die Steuereinrichtung den Induktionsofen gemäß einem erfindungsgemäßen Erwärmungsverfahren betreibt.

Die Aufgabe wird weiterhin durch einen Induktionsofen mit den Merkmalen des Anspruchs 10 gelöst. Erfindungsgemäß ist bei einem Induktionsofen der eingangs genannten Art die Steuereinrichtung des Induktionsofens als erfindungsgemäße Steuereinrichtung ausgebildet.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- FIG 1: einen Induktionsofen und ein Walzgut von der Seite,
- FIG 2: den Induktionsofen und das Walzgut von FIG 1 von oben,
- FIG 3: ein Ablaufdiagramm,
- FIG 4: ein weiteres Ablaufdiagramm,
- FIG 5: ein weiteres Ablaufdiagramm,
- FIG 6: ein weiteres Ablaufdiagramm und
- FIG 7: ein weiteres Ablaufdiagramm.

### Beschreibung der Ausführungsformen

Gemäß FIG 1 soll in einem Induktionsofen 1 ein flaches Walzgut 2 erwärmt werden. Das Walzgut 2 besteht aus Metall, oftmals aus Stahl. Das Walzgut 2 durchläuft den Induktionsofen 1 in einer Längsrichtung x. Es erstreckt sich gemäß FIG 2 in einer Querrichtung y, die quer zur Längsrichtung x verläuft, von einer ersten Walzgutkante 3 zu einer zweiten Walzgutkante 4. Das Walzgut 2 weist beim Einlaufen in den Induktionsofen 1 ein anfängliches Temperaturprofil T1 auf. Beim Auslaufen aus dem Induktionsofen 1 weist das Walzgut 2 ein finales Temperaturprofil T2 auf. Die Temperaturprofile T1, T2 sind zumindest in der Querrichtung y ortsaufgelöst. Die Temperaturprofile T1, T2 können auch in der Längsrichtung x variieren.

Ein derartiger Induktionsofen 1 wird oftmals in einer Walzlinie eingesetzt. Er wird dazu verwendet, das Walzgut 2 vor dem Walzen aufzuheizen und/oder in Querrichtung y eine Vergleichmäßigung des finalen Temperaturprofils T2 zu bewirken. Insbesondere soll das finale Temperaturprofil T2 in aller Regel in Querrichtung y gesehen symmetrisch sein. In vielen Fällen ist bereits die Temperatur des Walzguts 2 beim Einlaufen in den Induktionsofen 1 relativ hoch. Dies gilt insbesondere dann, wenn der Induktionsofen 1 zwischen einer Stranggießanlage und einer Walzstraße angeordnet ist oder zwischen einem Vorwalzwerk und einer Fertigstraße angeordnet ist.

Der Induktionsofen 1 weist eine Mehrzahl von Modulpaaren 5 auf. Die Modulpaare sind in den FIG 1 und 2 jeweils mit einer weiteren Ziffer ergänzt, also als Modulpaar 51, 52 usw. bezeichnet. Soweit es nachstehend nicht auf ein ganz spezielles Modulpaar 5 ankommt, wird nachstehend nur das sozusagen verkürzte Bezugszeichen 5 verwendet. Soweit auf ein ganz bestimmtes Modulpaar 51 bis 55 Bezug genommen wird, wird das sozusagen vollständige Bezugszeichen 51, 52 usw. verwendet. Rein beispielhaft wird weiterhin nachfolgend angenommen, dass fünf Modulpaare 5 vorhanden sind. In Verbindung mit dieser Anzahl an Modulpaaren 5 wird die vorliegende Erfindung nachstehend erläutert. Die Anzahl an Modulpaaren 5 könnte jedoch auch größer sein, beispielsweise sechs, sieben oder acht betragen. Ebenso könnte die Anzahl an Modulpaaren 5 auch kleiner sein, beispielsweise drei oder vier. Minimal sind jedoch zwei Modulpaare 5 vorhanden.

Die Modulpaare 5 folgen in der Längsrichtung x gesehen sequenziell aufeinander. Sie weisen jeweils ein erstes und ein zweites Induktionsmodul 6, 7 auf. Den Induktionsmodulen 6, 7 ist jeweils eine eigene Energieversorgungseinrichtung 8 proprietär zugeordnet. Die jeweilige Energieversorgungseinrichtung 8 ist nur bei den vordersten beiden Induktionsmodulen 6, 7 dargestellt. Sie kann beispielsweise als Umrichter ausgebildet sein, der über einen Gleichspannungskreis gespeist wird. Über die jeweilige Energieversorgungseinrichtung 8 wird das jeweilige Induktionsmodul 6, 7 mit elektrischer Energie versorgt. Analog zu den Modulpaaren 5 werden die Induktionsmodule 6, 7 nachstehend bei Bedarf zur Individualisierung mit einer weiteren Ziffer ergänzt, also als Induktionsmodul 61, 62 usw. Soweit es nachstehend nicht auf ein ganz spezielles Induktionsmodul 6, 7 ankommt, wird nachstehend nur das sozusagen verkürzte Bezugszeichen 6 bzw. 7 verwendet.

Der Induktionsofen 1 weist - siehe FIG 1 - weiterhin eine Steuereinrichtung 9 auf. Die Steuereinrichtung 9 ist mit einem Steuerprogramm 10 programmiert. Das Steuerprogramm 10 umfasst Maschinencode 11. Der Maschinencode 11 ist von der Steuereinrichtung 9 abarbeitbar. Aufgrund der Programmierung der Steuereinrichtung 9 mit dem Steuerprogramm 10 bzw. der Abarbeitung des Maschinencodes 11 durch die Steuereinrichtung 9 betreibt die Steuereinrichtung 9 den Induktionsofen 1 gemäß einem Erwärmungsverfahren für das Walzgut 2. Dieses Erwärmungsverfahren wird nachstehend - zunächst in Verbindung mit FIG 3, später auch unter Bezugnahme auf die FIG 4 und 5 - näher erläutert.

Gemäß FIG 3 legt die Steuereinrichtung 9 in einem Schritt S1 für die ersten Induktionsmodule 6 jeweilige erste Anfangspositionen p1* und für die zweiten Induktionsmodule 7 jeweilige zweite Anfangspositionen p2* fest. Die ersten und zweiten Anfangspositionen p1*, p2* werden von der Steuereinrichtung 9 in Abhängigkeit von der Breite b des Walzguts 2 bestimmt. Die ersten und zweiten Anfangspositionen p1*, p2* werden von der Steuereinrichtung 9 derart bestimmt, dass - eine entsprechende Positionierung der Induktionsmodule 6, 7 vorausgesetzt - die ersten Induktionsmodule 6 auf die erste Walzgutkante 3 zu und die zweiten Induktionsmodule 7 auf die zweite Walzgutkante 4 zu versetzt angeordnet sind. Dies ist insbesondere aus FIG 2 ersichtlich. Die ersten Anfangspositionen p1* sind in der Regel einheitlich für die ersten Induktionsmodule 6. Prinzipiell können sie aber auch individuell bestimmt sein. Ebenso sind auch die zweiten Anfangspositionen p2* in der Regel einheitlich für die zweiten Induktionsmodule 7. Prinzipiell können sie aber auch individuell bestimmt sein.

In einem Schritt S2 gibt die Steuereinrichtung 9 die Anfangspositionen p1*, p2* (genauer: die entsprechenden Werte) an entsprechende Positioniereinrichtungen 12 (siehe FIG 2) aus. Dadurch werden die ersten und zweiten Induktionsmodule 6, 7 auf ihrer jeweiligen Anfangsposition p1*, p2* positioniert. Auch die Positioniereinrichtungen 12 sind in FIG 2 nur für die vordersten beiden Induktionsmodule 6, 7 dargestellt. Die Positioniereinrichtungen 12 können beispielsweise als Hydraulikzylindereinheiten ausgebildet sein.

Weiterhin legt die Steuereinrichtung 9 in einem Schritt S3 für die ersten Induktionsmodule 6 erste elektrische Sollgrößen I1* und für die zweiten Induktionsmodule 6 zweite elektrische Sollgrößen I2* fest. In der Regel sind die ersten Sollgrößen I1* einheitlich für die ersten Induktionsmodule 6. Ebenso sind auch in der Regel die zweiten Sollgrößen I2* einheitlich für die zweiten Induktionsmodule 7. Prinzipiell können die Sollgrößen I1*, I2* aber auch individuell bestimmt sein. Beispielsweise können die Sollgrößen I1*, I2* in der Längsrichtung x gesehen linear ansteigen oder abfallen oder auch stärker oder schwächer als linear ansteigen oder abfallen.

Die ermittelten Sollgrößen I1*, I2* (genauer: die entsprechenden Werte) gibt die Steuereinrichtung 9 in einem Schritt S4 an die entsprechenden Energieversorgungseinrichtungen 8 aus. Aufgrund dieser Vorgabe beaufschlagen die Energieversorgungseinrichtungen 8 die Induktionsmodule 6, 7 entsprechend. Die Induktionsmodule 6, 7 werden also mit Istgrößen I1, I2 betrieben, die den Sollgrößen I1*, I2* entsprechen.

Die Sollgrößen I1*, I2* und damit auch die Istgrößen I1, I2 können nach Bedarf bestimmt sein. Es kann sich insbesondere um Spannungen, Ströme oder Leistungen handeln.

Analog zu den Induktionsmodulen 6, 7 werden die Sollgrößen I1*, I2* und die Istgrößen I1, I2 nachstehend bei Bedarf zur Individualisierung mit einer weiteren Ziffer ergänzt, also beispielsweise als Sollgröße I12* oder als Istgröße I11 bezeichnet. Soweit es nachstehend nicht auf eine ganz spezielle Sollgröße I1*, I2* bzw. Istgröße I1, I2 ankommt, wird nachstehend nur das sozusagen verkürzte Bezugszeichen I1*, I2* bzw. I1, I2 verwendet.

In einem Schritt S5 nimmt die Steuereinrichtung 9 - beispielsweise von den Energieversorgungseinrichtungen 8 - die Istgrößen I1, I2 (genauer: die entsprechenden Werte) entgegen.

In einem Schritt S6 prüft die Steuereinrichtung 9, ob die ersten Istgrößen I1 mit den ersten Sollgrößen I1* übereinstimmen. Wenn dies der Fall ist, geht die Steuereinrichtung 9 zu einem Schritt S7 über. Im Schritt S7 prüft die Steuereinrichtung 9, ob die zweiten Istgrößen I2 mit den zweiten Sollgrößen I2* übereinstimmen. Wenn auch dies der Fall ist, arbeiten sowohl die ersten als auch die zweiten Induktionsmodule 6, 7 ordnungsgemäß, so dass keine weiteren Maßnahmen ergriffen werden müssen. Vielmehr kann direkt zum Schritt S5 zurückgegangen werden.

Wenn die Prüfung des Schrittes S7 negativ verläuft, ist (mindestens) eine der zweiten Istgrößen I2 (gegenüber der zugehörigen zweiten Sollgröße I2*) reduziert. In diesem Fall arbeiten zwar die ersten Induktionsmodule 6 ordnungsgemäß, nicht aber die zweiten Induktionsmodule 7. Daher geht die Steuereinrichtung 9 zu einem Schritt S8 über, in dem sie eine entsprechende Fehlerbehandlung durchführt.

Wenn die Prüfung des Schrittes S6 negativ verläuft, geht die Steuereinrichtung 9 zu einem Schritt S9 über. In diesem Fall arbeitet mindestens eines der ersten Induktionsmodule 6 nicht ordnungsgemäß. Im Schritt S9 prüft die Steuereinrichtung 9, ob die zweiten Istgrößen I2 mit den zweiten Sollgrößen I2* übereinstimmen. Wenn dies der Fall ist, arbeiten die zweiten Induktionsmodule 7 ordnungsgemäß. In diesem Fall geht die Steuereinrichtung 9 zu einem Schritt S10 über, in dem sie eine entsprechende Fehlerbehandlung durchführt.

Wenn auch die Prüfung des Schrittes S9 negativ ausfällt, arbeiten sowohl die ersten als auch die zweiten Induktionsmodule 6, 7 nicht ordnungsgemäß. In diesem Fall geht die Steuereinrichtung 9 zu einem Schritt S11 über, in dem sie eine entsprechende Fehlerbehandlung durchführt.

Nachstehend wird in Verbindung mit FIG 4 eine mögliche Implementierung des Schrittes S10 erläutert, also der Situation, dass zwar die zweiten Induktionsmodule 7, nicht aber die ersten Induktionsmodule 6 ordnungsgemäß arbeiten. Ohne Beschränkung der Allgemeinheit wird im Rahmen der nachfolgenden Erläuterungen angenommen, dass das erste Induktionsmodul 61 des ersten Modulpaares 51 nicht ordnungsgemäß arbeitet, also die Istgröße I11 kleiner als die zugehörige Sollgröße I11* ist. Würde ein anderes der ersten Induktionsmodule 6 nicht ordnungsgemäß arbeiten, ergäben sich analoge Ausführungen. Würden mehrere der ersten Induktionsmodule 6 nicht ordnungsgemäß arbeiten, würden die ordnungsgemäß arbeitenden ersten Induktionsmodule 6 und die nicht ordnungsgemäß arbeitenden ersten Induktionsmodule 6 zwei zueinander komplementäre Gruppen bilden. Auch dann ergäben sich analoge Ausführungen.

Zur Implementierung des Schrittes S10 kann die Steuereinrichtung 9 beispielsweise zunächst in einem Schritt S21 die Differenz δI1 zwischen der Sollgröße I11* und der Istgröße I11 bilden.

Sodann kann die Steuereinrichtung 9 in einem Schritt S22, basierend auf der Differenz δI1, für die verbleibenden ersten Induktionsmodule 62 bis 65 erste Zusatzwerte δI12* bis δI15* ermitteln. Im einfachsten Fall kann die Steuereinrichtung 9 beispielsweise versuchen, die Differenz δI1 gleichmäßig auf die verbleibenden (d.h. die ordnungsgemäß arbeitenden) ersten Induktionsmodule 62 bis 65 zu verteilen, wobei jedoch entsprechende maximal zulässige elektrische Größen I12max bis I15max der Induktionsmodule 62 bis 65 berücksichtigt werden. Die Aufteilung der Differenz δI1 in Viertel ergibt sich vorliegend konkret dadurch, dass angenommen wurde, dass insgesamt fünf Modulpaare 5 vorhanden sind, von denen gemäß Voraussetzung das erste Induktionsmodul 6 eines der Modulpaare 5 ausgefallen ist und demzufolge die Differenz δI1 nur auf die ersten Induktionsmodule 6 der anderen vier Modulpaare 5 aufgeteilt werden kann.

In einem Schritt S23 werden sodann die ersten Sollgrößen I12* bis I15* um die ersten Zusatzwerte δI12* bis δI15* erhöht. Weiterhin ermittelt die Steuereinrichtung 9 in einem Schritt S24 die nunmehr noch verbleibende Differenz δI1.

Gegebenenfalls können die Schritte S22 bis S24 mehrfach ausgeführt werden. In diesem Fall variiert jedoch die Aufteilung der jeweils noch verbleibenden Differenz δI1 von Iteration zu Iteration, nämlich von einem Viertel über ein Drittel auf die Hälfte und schließlich auf die vollständige Differenz δI1.

In einem Schritt S25 prüft die Steuereinrichtung 9, ob die verbleibende Differenz δI1 den Wert 0 aufweist, ob also die im Schritt S21 ursprünglich ermittelte Differenz δI1 vollständig auf die verbleibenden ersten Induktionsmodule 62 bis 65 aufgeteilt werden konnte. Wenn dies der Fall ist, kann die Vorgehensweise von FIG 4 beendet sein. Wenn dies nicht der Fall ist, kann die Steuereinrichtung 9 zu einem Schritt S26 und darauf folgend zu einem Schritt S27 übergehen. Alternativ können die Schritte S25 bis S27 auch entfallen oder können in den Schritten S26 und S27 andere als die nachstehend erläuterten Maßnahmen ergriffen werden.

Im Schritt S26 ermittelt die Steuereinrichtung 9 für die zweiten Induktionsmodule 71 bis 75 zweite Zusatzwerte δI21* bis δI25*. Diese Ermittlung erfolgt basierend auf der verbleibenden Differenz δI1, also der bei der (gegebenenfalls letztmaligen) Ausführung des Schrittes S24 ermittelten Differenz δI1. Im einfachsten Fall kann die Steuereinrichtung 9 beispielsweise die verbleibende Differenz δI1 gleichmäßig auf die zweiten Induktionsmodule 71 bis 75 verteilen. In einem Schritt S27 werden sodann die zweiten Sollgrößen I21* bis I25* um die zweiten Zusatzwerte δI21* bis δI25* verringert bzw. reduziert.

### Hierzu ein Zahlenbeispiel:

Wenn beispielsweise die ersten und zweiten Induktionsmodule 6, 7 das Walzgut 2 mit jeweils 2 MW (Megawatt) beaufschlagen sollen, die ersten und zweiten Sollgrößen I1*, I2* also entsprechend festgelegt sind, und das erste Induktionsmodul 61 vollständig ausfällt (I11 = 0), so wird vorrangig versucht, diesen Ausfall durch eine entsprechend erhöhte Beaufschlagung des Walzguts 2 durch die verbleibenden ersten Induktionsmodule 62 bis 65 zu kompensieren. Die Kompensation wird vorgenommen, so weit wie möglich ist. Das bedeutet im Ergebnis, dass die ersten Sollgrößen I12* bis I15* um die ersten Zusatzwerte δI12* bis δI15* erhöht werden, jedoch maximal bis auf ihre maximal zulässigen Werte I12max bis I15max. Wenn die maximal zulässige Leistung der Induktionsmodule 6, 7 bei 2,5 MW oder darüber liegt, kann diese Aufteilung vorgenommen werden. Wenn die maximal zulässige Leistung der Induktionsmodule 6, 7 jedoch beispielsweise bei 2,25 MW liegt, kann nur bis zu diesem Wert gegangen werden. In diesem Fall verbleibt 1 MW, das mittels der verbleibenden ersten Induktionsmodule 6 nicht kompensiert werden kann.

Soweit eine derartige Kompensation nicht möglich ist, wird in der Regel die Aussteuerung der zweiten Induktionsmodule 71 bis 75 reduziert. Dies wird durch die Reduzierung der zweiten Sollgrößen I21* bis I25* um die zweiten Zusatzwerte δI21* bis δI25* bewirkt. Gemäß dem Zahlenbeispiel würden somit die zweiten Sollgrößen I21* bis I25* derart reduziert werden, dass die zweiten Induktionsmodule 7 nur noch jeweils 1,8 MW in das Walzgut 2 einbringen. Denn dann gilt 4 x 2,25 MW = 9 MW = 5 x 1,8 MW.

Alternativ kann eine Unsymmetrie in der Erwärmung des Walzguts 2 hingenommen werden, sofern dies akzeptabel ist oder mit kleineren Nachteilen als die Reduzierung der in das Walzgut 2 eingebrachten Leistung verbunden ist.

Eine mögliche Implementierung des Schrittes S8 ergibt sich aufgrund der Implementierung des Schrittes S10 von selbst. Denn der Schritt S8 und der Schritt S10 können spiegelbildlich zueinander betrachtet werden. Nachstehend wird daher nur noch der Schritt S11 näher erläutert, also die Situation, in der sowohl die ersten als auch die zweiten Induktionsmodule 6, 7 nicht ordnungsgemäß arbeiten.

Nachstehend wird in Verbindung mit FIG 5 eine mögliche Implementierung des Schrittes S11 erläutert, also der Situation, dass sowohl die ersten Induktionsmodule 6 als auch die zweiten Induktionsmodule 7 nicht ordnungsgemäß arbeiten. Ohne Beschränkung der Allgemeinheit wird im Rahmen der nachfolgenden Erläuterungen angenommen, dass das erste Induktionsmodul 61 des ersten Modulpaares 51 und das zweite Induktionsmodul 75 des fünften Modulpaares 55 nicht ordnungsgemäß arbeiten, also die Istgröße I11 kleiner als die zugehörige Sollgröße I11* und die Istgröße I25 kleiner als die zugehörige Sollgröße I25* sind. Würden andere der ersten und zweiten Induktionsmodule 6, 7 nicht ordnungsgemäß arbeiten, ergäben sich analoge Ausführungen. Ebenso würden sich auch analoge Ausführungen ergeben, wenn mehrere der ersten Induktionsmodule 6 und/oder mehrere der zweiten Induktionsmodule 7 nicht ordnungsgemäß arbeiten würden. In diesem Fall müssten gegebenenfalls vier Gruppen gebildet werden, nämlich je eine Gruppe für die ordnungsgemäß arbeitenden ersten Induktionsmodule 6, die nicht ordnungsgemäß arbeitenden ersten Induktionsmodule 6, die ordnungsgemäß arbeitenden zweiten Induktionsmodule 7 und die nicht ordnungsgemäß arbeitenden zweiten Induktionsmodule 7.

Zur Implementierung des Schrittes S11 kann die Steuereinrichtung 9 beispielsweise zunächst in einem Schritt S31 die Differenz δI1 zwischen der Sollgröße I11* und der Istgröße I11 bilden und sodann in einem Schritt S32, basierend auf der Differenz δI1, für die verbleibenden ersten Induktionsmodule 62 bis 65 die ersten Zusatzwerte δI12* bis δI15* ermitteln. In einem Schritt S33 werden sodann die ersten Sollgrößen I12* bis I15* um die ersten Zusatzwerte δI12* bis δI15* erhöht. Weiterhin ermittelt die Steuereinrichtung 9 in einem Schritt S34 die nunmehr noch verbleibende Differenz δI1.

Zur Implementierung des Schrittes S11 kann die Steuereinrichtung 9 sodann weiterhin in einem Schritt S35 die Differenz δI2 zwischen der Sollgröße I25* und der Istgröße I25 bilden und in einem Schritt S36, basierend auf der Differenz δI2, für die verbleibenden zweiten Induktionsmodule 71 bis 74 zweite Zusatzwerte δI21* bis δI24* ermitteln. In einem Schritt S37 werden die zweiten Sollgrößen I21* bis I24* um die zweiten Zusatzwerte δI21* bis δI24* erhöht. Weiterhin ermittelt die Steuereinrichtung 9 in einem Schritt S38 die nunmehr noch verbleibende Differenz δI2.

Die Schritte S31 bis S34 korrespondieren inhaltlich mit den Schritten S21 bis S24 von FIG 4. Die Schritte S35 bis S38 korrespondieren inhaltlich ebenfalls mit den Schritten S21 bis S24 von FIG 4, allerdings mit dem Unterschied, dass sie nicht bezüglich der ersten Induktionsmodule 62 bis 65 durchgeführt werden, sondern bezüglich der zweiten Induktionsmodule 71 bis 74. In beiden Fällen kann jedoch für Details auf die obigen Ausführungen zu FIG 4 verwiesen werden.

In einem Schritt S39 prüft die Steuereinrichtung 9, ob die in den Schritten S34 und S38 ermittelten Differenzen δI1 und δI2 den gleichen Wert aufweisen. Wenn dies der Fall ist, geht die Steuereinrichtung 9 zu einem Schritt S40 über. Im Schritt S40 müssen oftmals keine weiteren Maßnahmen mehr ergriffen werden. In Einzelfällen kann dies jedoch erforderlich sein. Dies kann insbesondere dann gelten, wenn Differenzen δI1 und δI2 zwar den gleichen Wert aufweisen, aber von 0 verschieden sind.

Anderenfalls kann die Steuereinrichtung 9 in einem Schritt S41 prüfen, ob die Differenz δI1 größer als die Differenz δI2 ist. Wenn dies der Fall ist, geht die Steuereinrichtung 9 zu einem Schritt S42 über. Anderenfalls geht die Steuereinrichtung 9 zu einem Schritt S43 über. Die FIG 6 und 7 zeigen mögliche Implementierungen der Schritte S42 und S43.

Zur Implementierung des Schrittes S42 kann die Steuereinrichtung 9 gemäß FIG 6 zunächst in einem Schritt S51 als resultierende Differenz δI1 die Differenz der Differenzen δI1 und δI2 ermitteln. Weiterhin kann die Steuereinrichtung 9 in einem Schritt S52 für die zweiten Induktionsmodule 71 bis 74 erneut zweite Zusatzwerte δI21* bis δI24* ermitteln. In einem Schritt S53 können die zweiten Sollgrößen I21* bis I24* um die zweiten Zusatzwerte δI21* bis δI24* verringert bzw. reduziert werden. Die Schritte S52 und S53 korrespondieren inhaltlich im wesentlichen mit den Schritten S26 und S27 von FIG 4. Für Details kann daher auf die obigen Ausführungen zu FIG 4 verwiesen werden. Der Unterschied besteht lediglich darin, dass die Schritte S26 und S27 für alle zweiten Induktionsmodule 71 bis 75 durchgeführt werden, während die Schritte S51 und S52 nur für die zweiten Induktionsmodule 71 bis 74 (also ohne das zweite Induktionsmodul 75) durchgeführt werden und weiterhin die noch aufzuteilende Differenz δI1, also die im Schritt S51 ermittelte Differenz δI1 nicht durch 5, sondern nur durch 4 geteilt wird, weil auch nur noch vier zweite Induktionsmodule 7 zur Verfügung stehen.

In analoger Weise kann die Steuereinrichtung 9 gemäß FIG 7 zur Implementierung des Schrittes S43 in einem Schritt S61 als resultierende Differenz δI2 die Differenz der Differenzen δI2 und δI1 ermitteln. Weiterhin kann die Steuereinrichtung 9 in einem Schritt S62 für die ersten Induktionsmodule 62 bis 65 erneut erste Zusatzwerte δI12* bis δI15* ermitteln. Im Schritt S63 können die ersten Sollgrößen I12* bis I15* um die ersten Zusatzwerte δI12* bis δI15* verringert bzw. reduziert werden. Die Schritte S61 bis S63 korrespondieren inhaltlich mit den Schritten S51 bis S53, allerdings mit dem Unterschied, dass sie nicht bezüglich der zweiten Induktionsmodule 71 bis 74 durchgeführt werden, sondern bezüglich der ersten Induktionsmodule 62 bis 65.

### Hierzu wieder ein Zahlenbeispiel:

Wenn beispielsweise die ersten und zweiten Induktionsmodule 6, 7 das Walzgut 2 mit jeweils 2 MW (Megawatt) beaufschlagen sollen, die ersten und zweiten Sollgrößen I1*, I2* also entsprechend festgelegt sind, und das erste Induktionsmodul 61 und das zweite Induktionsmodul 75 vollständig ausfallen (I11 = I25 = 0), so wird vorrangig versucht, diese beiden Ausfälle durch eine entsprechend erhöhte Beaufschlagung des Walzguts 2 durch die verbleibenden ersten und zweiten Induktionsmodule 62 bis 65, 71 bis 74 zu kompensieren, die verbleibenden ersten und zweiten Induktionsmodule 62 bis 65, 71 bis 74 also mit jeweils 2,5 MW zu betreiben. Die Kompensation wird vorgenommen, so weit wie möglich ist. Das bedeutet im Ergebnis, dass die ersten Sollgrößen I12* bis I15* und die zweiten Sollgrößen I21* bis I24* erhöht werden, jedoch maximal bis auf ihre maximal zulässigen Werte I12max bis I15max, I21max bis I24max. Soweit eine derartige Kompensation zu unsymmetrischen Ergebnissen führt, kann die Aussteuerung der ersten oder der zweiten Induktionsmodule 62 bis 65, 71 bis 74 reduziert werden. Dies wird in den Schritten S53 und S63, die alternativ ausgeführt werden, durch die entsprechende Reduzierung der jeweiligen Sollgrößen I12* bis I15*, I21* bis I24* um die jeweiligen Zusatzwerte δI12* bis δI15*, δI21* bis δI24* bewirkt.

Gegebenenfalls kann auch in Verbindung mit der Vorgehensweise gemäß FIG 5 (und hierauf aufbauend den FIG 6 und 7) eine Unsymmetrie in der Erwärmung des Walzguts 2 hingenommen werden, sofern dies akzeptabel ist oder mit kleineren Nachteilen als die Reduzierung der in das Walzgut 2 eingebrachten Leistung verbunden ist.

Im Ergebnis wird durch die Vorgehensweise der FIG 3 bis 7 somit erreicht, dass zwar in jedem Fall Maßnahmen ergriffen werden, aufgrund derer eine durch eine reduzierte Istgröße I11, I25 bewirkte verringerte Erwärmung des Walzguts 2 so weit wie möglich kompensiert wird. Jedoch wird bei einem Ausfall eines bestimmten Induktionsmodul 6, 7 nicht starr stets dieselbe Maßnahme ergriffen, sondern es wird individuell und angepasst auf die jeweilige Situation reagiert. Insbesondere wird modulübergreifend das Verhalten der anderen Induktionsmodule 6, 7 berücksichtigt. Dies steht insbesondere im Gegensatz zum Stand der Technik. Denn im Stand der Technik wird bei einem Ausfall eines ersten Induktionsmoduls 6 eines bestimmten Modulpaares 5 stets auch das zweite Induktionsmodul 7 dieses Modulpaares 5 abgeschaltet. Auch umgekehrt ist dies der Fall. Nur die ersten und zweiten Induktionsmodule 6, 7 der verbleibenden Modulpaare 5 werden weiter betrieben.

Der Unterschied in der erfindungsgemäßen Vorgehensweise zeigt sich am deutlichsten in der vorstehend in Verbindung mit FIG 5 erläuterten Vorgehensweise. Im Stand der Technik würde wegen des Ausfalls des Induktionsmoduls 61 auch das Induktionsmodul 71 mit abgeschaltet werden. Weiterhin würde im Stand der Technik wegen des Ausfalls des Induktionsmoduls 75 auch das Induktionsmodul 65 mit abgeschaltet werden. Damit müssten die 20 MW, mit denen das Walzgut 2 gemäß Zahlenbeispiel zuvor von insgesamt 10 Induktionsmodulen 6, 7 beaufschlagt wurde, im Stand der Technik von den verbleibenden sechs Induktionsmodulen 62 bis 64, 72 bis 74 aufgebracht werden. Jedes verbleibende Induktionsmodul 6, 7 müsste das Walzgut 2 also mit rund 3,3 MW beaufschlagen. Wenn - beispielsweise - ein einzelnes Induktionsmodul 6, 7 das Walzgut 2 maximal mit 3,0 MW beaufschlagen könnte, könnte dieser Wert jedoch nicht mehr erreicht werden. Es wäre nur eine Beaufschlagung mit maximal 6 x 3,0 MW = 18 MW möglich. Bei der erfindungsgemäßen Vorgehensweise hingegen bleiben insgesamt acht Induktionsmodule 62 bis 65, 71 bis 74 in Betrieb. Damit muss, um das Walzgut 2 insgesamt mit 20 MW zu beaufschlagen, jedes verbleibende Induktionsmodul 62 bis 65, 71 bis 74 das Walzgut 2 nur mit 2,5 MW beaufschlagen, was gemäß Zahlenbeispiel innerhalb der zulässigen Belastungsgrenzen liegt.

In vielen Fällen sind über die Vorgehensweisen der FIG 3 bis 7 hinaus keine weiteren Maßnahmen erforderlich. Im Falle von FIG 5 ist jedoch möglich, im Rahmen der Schritte S40, S42 und S43 zusätzlich die ersten Induktionsmodule 6 bzw. zumindest die verbleibenden ersten Induktionsmodule 62 bis 65 um Positionsänderungen δp1 zu verfahren, und zwar ausgehend von ihren jeweiligen Anfangspositionen p1*. Ebenso ist es umgekehrt möglich, die zweiten Induktionsmodule 7 bzw. zumindest die verbleibenden zweiten Induktionsmodule 71 bis 74 um Positionsänderungen δp2 zu verfahren, und zwar ausgehend von ihren jeweiligen Anfangspositionen p2*. Die entsprechenden Verfahrbewegungen sind in FIG 2 für die vordersten beiden Induktionsmodule 6, 7 durch Pfeile 13 angedeutet. Im Falle von FIG 4 erfolgt das Verfahren nur für die zweiten Induktionsmodule 7 bzw. zumindest die verbleibenden zweiten Induktionsmodule 71 bis 74.

Weiterhin kann auslaufseitig des Induktionsofens 1 das Temperaturprofil T2 erfasst werden und mit einem gewünschten auslaufseitigen Temperaturprofil T2* (also einer Soll- oder Zielgröße für das finale Temperaturprofil T2) verglichen werden, so dass im Ergebnis ein Regelkreis gebildet wird.

Vorstehend wurde eine sehr einfache Vorgehensweise dafür erläutert, mittels derer die Sollgrö-ßen I12* bis I15* und/oder I21* bis I24* für die verbleibenden ersten und/oder zweiten Induktionsmodule 62 bis 65, 71 bis 74 ermittelt werden können. Ebenso ist auch eine progressive oder degressive Abstaffelung möglich, dass also die Zusatzwerte δI11* bis δI15*, δI21* bis δI25* umso größer (degressiver Fall) oder kleiner (progressiver Fall) sind, je näher ein betrachtetes Induktionsmodul 6, 7 an einem ausgefallenen Induktionsmodul 6, 7 angeordnet ist.

Bereits diese Vorgehensweise führt oftmals zu deutlichen Verbesserungen gegenüber dem Stand der Technik. Noch besser ist es, wenn der Steuereinrichtung 9 entsprechend der Darstellung in FIG 1 verschiedene weitere Größen bekannt sind und die Steuereinrichtung 9 die Zusatzwerte δI12* bis δI15*, δI21* bis δI25* in Abhängigkeit von diesen Größen bestimmt. Gleiches gilt gegebenenfalls für die Bestimmung der Positionsänderungen δp1, δp2. Die genannten Größen können insbesondere das anfängliche Temperaturprofil T1, das gewünschte finale Temperaturprofil T2* und Betriebsparameter des Induktionsofens 1 umfassen. Als Betriebsparameter des Induktionsofens 1 kommen insbesondere die Dicke und die Geschwindigkeit v des Walzguts 2 und/oder die Zeitspanne t, die ein bestimmter Abschnitt des Walzguts 2 zum Durchlaufen des Induktionsofens 1 benötigt, in Frage. Die Steuereinrichtung 9 kann in diesem Fall beispielsweise ein Modell des Induktionsofens 1 und des Walzguts 2 implementieren. In dem Modell können beispielsweise Abstrahlungsverluste berechnet und damit berücksichtigt werden

Die vorliegende Erfindung weist viele Vorteile auf. Insbesondere wird ein zuverlässiger Betrieb des Induktionsofens 1 gewährleistet. Dies gilt ganz besonders dann, wenn mehrere Induktionsmodule 6, 7 ausfallen, die verschiedenen Modulpaaren 5 zugehörig sind. Insbesondere in diesem Fall wird der Betrieb des Induktionsofens 1 länger gewährleistet, als wenn - wie im Stand der Technik - bei Ausfall eines Induktionsmodul 6, 7 eines bestimmten Modulpaares 5 stets auch das andere Induktionsmodul 7, 6 dieses Modulpaares 5 mit abgeschaltet würde. Im Ergebnis ergibt sich somit eine deutlich höhere Flexibilität und Prozessstabilität.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Induktionsofen
- 2: Walzgut
- 3, 4: Walzgutkanten
- 5, 51 bis 55: Modulpaare
- 6, 61 bis 66: Induktionsmodule
- 7, 71 bis 75: Induktionsmodule
- 8: Energieversorgungseinrichtungen
- 9: Steuereinrichtung
- 10: Steuerprogramm
- 11: Maschinencode
- 12: Positioniereinrichtungen
- 13: Pfeile

- b: Breite
- I1, I11 bis I15: Istgrößen
- I1*, I11* bis I15*: Sollgrößen
- I12max bis I15max: maximal zulässige Größen
- I21max bis I24max: maximal zulässige Größen
- I2, I21 bis I25: Istgrößen
- I2*, I21* bis I25*: Sollgrößen
- p1*: Anfangspositionen
- p2*: Anfangspositionen
- S1 bis S62: Schritte
- t: Zeitspanne
- T1, T2, T2*: Temperaturprofile
- v: Geschwindigkeit
- x: Längsrichtung
- y: Querrichtung

- δI1, δI2: Differenzen
- δI12* bis δI15*: Zusatzwerte
- δI21* bis δI25*: Zusatzwerte
- δp1, δp2: Positionsänderungen

## Patentansprüche

1. Erwärmungsverfahren für ein flaches Walzgut (2) aus Metall in einem Induktionsofen (1),
- wobei das Walzgut (2) den Induktionsofen (1) in einer Längsrichtung (x) durchläuft und sich in einer quer zur Längsrichtung (x) verlaufenden Querrichtung (y) von einer ersten zu einer zweiten Walzgutkante (3, 4) erstreckt,
- wobei der Induktionsofen (1) eine Mehrzahl von Modulpaaren (5) aufweist,
- wobei die Modulpaare (5) in der Längsrichtung (x) gesehen sequenziell aufeinanderfolgen und jeweils ein erstes und ein zweites Induktionsmodul (6, 7) aufweisen,
- wobei die Induktionsmodule (6, 7) in der Querrichtung (y) gesehen an einer jeweiligen Anfangsposition (p1*, p2*) positioniert werden,
- wobei die Anfangspositionen (p1*, p2*) derart bestimmt sind, dass die ersten Induktionsmodule (6) auf die erste Walzgutkante (3) zu und die zweiten Induktionsmodule (7) auf die zweite Walzgutkante (4) zu versetzt angeordnet sind,
- wobei die Induktionsmodule (6, 7) jeweils über eine eigene, dem jeweiligen Induktionsmodul (6, 7) proprietär zugeordnete Energieversorgungseinrichtung (8) mit elektrischer Energie versorgt werden,
- wobei für die Induktionsmodule (6, 7) eine jeweilige elektrische Sollgröße (I1*, I2*) festgelegt ist,
- wobei überwacht wird, ob elektrische Istgrößen (I1, I2), mit denen die Induktionsmodule (6, 7) betrieben werden, mit ihren jeweiligen Sollgrößen (I1*, I2*) übereinstimmen,
**dadurch gekennzeichnet,**
**dass** in dem Fall, dass ausschließlich eine Istgröße (I11), mit der eines der ersten Induktionsmodule (61) betrieben wird, gegenüber ihrer korrespondierenden Sollgröße (I11*) einen reduzierten Wert aufweist, unter Beibehaltung des Betriebs aller zweiten Induktionsmodule (71 bis 75) die Sollgrößen (I12* bis I15*) für die verbleibenden ersten Induktionsmodule (62 bis 65) erhöht werden, so dass eine durch die reduzierte Istgröße (I11) bewirkte verringerte Erwärmung des Walzguts (2) so weit wie möglich kompensiert wird.

2. Erwärmungsverfahren nach Anspruch 1,
**dadurch gekennzeichnet,**
**dass**, soweit eine Kompensation der verringerten Erwärmung des Walzguts (2) nicht möglich ist, die zweiten Sollgrößen (I21* bis I25*) mehrerer zweiten Induktionsmodule (71 bis 75) reduziert werden.

3. Erwärmungsverfahren nach Anspruch 1 oder 2,
**dadurch gekennzeichnet,**
**dass** zusätzlich die zweiten Induktionsmodule (7), ausgehend von ihren jeweiligen Anfangspositionen (p2*), verfahren werden.

4. Erwärmungsverfahren nach Anspruch 1, 2 oder 3,
**dadurch gekennzeichnet,**
**dass** in dem Fall, dass sowohl eine Istgröße (I11), mit der eines der ersten Induktionsmodule (61) betrieben wird, als auch eine Istgröße (I25), mit der eines der zweiten Induktionsmodule (75) betrieben wird, gegenüber ihrer korrespondierenden Sollgröße (111*, I25*) einen reduzierten Wert aufweisen, die Sollgrößen (I12* bis I15*, I21* bis I24*) für die verbleibenden ersten und zweiten Induktionsmodule (62 bis 65, 71 bis 74) erhöht werden, so dass eine durch die reduzierten Istgrößen (I11, I25) bewirkte verringerte Erwärmung des Walzguts (2) so weit wie möglich kompensiert wird.

5. Erwärmungsverfahren nach Anspruch 4,
**dadurch gekennzeichnet,**
**dass** zusätzlich die verbleibenden ersten und zweiten Induktionsmodule (6), ausgehend von ihren jeweiligen Anfangspositionen (p1*, p2*), verfahren werden.

6. Erwärmungsverfahren nach einem der obigen Ansprüche,
**dadurch gekennzeichnet,**
**dass** Zusatzwerte (δI12* bis δI15*, δI21* bis δI24*), um welche die Sollgrößen (I12* bis I15*, I21* bis I24*) für die verbleibenden ersten und zweiten Induktionsmodule (62 bis 65, 71 bis 74) erhöht oder reduziert werden, in Abhängigkeit von einem anfänglichen Temperaturprofil (T1) des flachen Walzguts (2) vor dem Zuführen zum Induktionsofen (1), Betriebsparametern des Induktionsofens (1) und einem gewünschten finalen Temperaturprofil (T2*) des flachen Walzguts (2) nach dem Auslaufen aus dem Induktionsofen (1) bestimmt werden.

7. Steuerprogramm für eine Steuereinrichtung (9) eines Induktionsofens (1), in dem ein flaches Walzgut (2) aus Metall erwärmt werden soll,
- wobei das Walzgut (2) den Induktionsofen (1) in einer Längsrichtung (x) durchläuft und sich in einer quer zur Längsrichtung (x) verlaufenden Querrichtung (y) von einer ersten zu einer zweiten Walzgutkante (3, 4) erstreckt,
- wobei der Induktionsofen (1) eine Mehrzahl von Modulpaaren (5) aufweist,
- wobei die Modulpaare (5) in der Längsrichtung (x) gesehen sequenziell aufeinanderfolgen und jeweils ein erstes und ein zweites Induktionsmodul (6, 7) aufweisen,
- wobei die Induktionsmodule (6, 7) in der Querrichtung (y) gesehen an einer jeweiligen Anfangsposition (p1*, p2*) positioniert werden,
- wobei die Anfangspositionen (p1*, p2*) derart bestimmt sind, dass die ersten Induktionsmodule (6) auf die erste Walzgutkante (3) zu und die zweiten Induktionsmodule (7) auf die zweite Walzgutkante (4) zu versetzt angeordnet sind,
- wobei die Induktionsmodule (6, 7) jeweils über eine eigene, dem jeweiligen Induktionsmodul (6, 7) proprietär zugeordnete Energieversorgungseinrichtung (8) mit elektrischer Energie versorgt werden,
- wobei für die Induktionsmodule (6, 7) eine jeweilige elektrische Sollgröße (I1*, I2*) festgelegt ist,
wobei das Steuerprogramm Maschinencode (11) umfasst, der von der Steuereinrichtung (9) abarbeitbar ist, wobei die Abarbeitung des Maschinencodes (11) durch die Steuereinrichtung (9) bewirkt, dass die Steuereinrichtung (9)
- überwacht, ob elektrische Istgrößen (I1, I2), mit denen die Induktionsmodule (6, 7) betrieben werden, mit ihren jeweiligen Sollgrößen (I1*, I2*) übereinstimmen, und
- in dem Fall, dass ausschließlich eine Istgröße (I11), mit der eines der ersten Induktionsmodule (61) betrieben wird, gegenüber ihrer korrespondierenden Sollgröße (I11*) einen reduzierten Wert aufweist, unter Beibehaltung des Betriebs aller zweiten Induktionsmodule (71 bis 75) die Sollgrößen (I12* bis I15*) für die verbleibenden ersten Induktionsmodule (62 bis 65) erhöht, so dass eine durch die reduzierte Istgröße (I11) bewirkte verringerte Erwärmung des Walzguts (2) so weit wie möglich kompensiert wird.

8. Steuerprogramm nach Anspruch 7,
**dadurch gekennzeichnet,**
**dass** die Abarbeitung des Maschinencodes (11) durch die Steuereinrichtung (9) bewirkt, dass die Steuereinrichtung (9) die zusätzlichen Maßnahmen eines der Ansprüche 2 bis 6 realisiert.

9. Steuereinrichtung eines Induktionsofens (1), in dem ein flaches Walzgut (2) aus Metall erwärmt werden soll, wobei die Steuereinrichtung mit einem Steuerprogramm (10) nach Anspruch 7 oder 8 programmiert ist, so dass die Steuereinrichtung den Induktionsofen (1) gemäß einem Erwärmungsverfahren nach einem der Ansprüche 1 bis 6 betreibt.

10. Induktionsofen zum Erwärmen eines flachen Walzguts (2) aus Metall, das den Induktionsofen in einer Längsrichtung durchläuft und sich in einer quer zur Längsrichtung verlaufenden Querrichtung von einer ersten zu einer zweiten Walzgutkante erstreckt,
- wobei der Induktionsofen (1) eine Mehrzahl von Modulpaaren (5) aufweist,
- wobei die Modulpaare (5) in der Längsrichtung (x) gesehen sequenziell aufeinanderfolgen und jeweils ein erstes und ein zweites Induktionsmodul (6, 7) aufweisen,
- wobei die Induktionsmodule (6, 7) in der Querrichtung (y) gesehen an einer jeweiligen Anfangsposition (p1*, p2*) positioniert werden,
- wobei die Anfangspositionen (p1*, p2*) derart bestimmt sind, dass die ersten Induktionsmodule (6) auf die erste Walzgutkante (3) zu und die zweiten Induktionsmodule (7) auf die zweite Walzgutkante (4) zu versetzt angeordnet sind,
- wobei die Induktionsmodule (6, 7) jeweils über eine eigene, dem jeweiligen Induktionsmodul (6, 7) proprietär zugeordnete Energieversorgungseinrichtung (8) mit elektrischer Energie versorgt werden,
- wobei der Induktionsofen eine Steuereinrichtung (9) nach Anspruch 9 aufweist, welche den Induktionsofen gemäß einem Erwärmungsverfahren nach einem der Ansprüche 1 bis 6 steuert.
